# FASCICULE DE BREVET EUROPEEN

(11) **EP 4 467 749 B1**
(45) Date de publication et mention de la délivrance du brevet: **24.12.2025**
(21) Numéro de dépôt: 24168812.6
(22) Date de dépôt: 05.04.2024
(51) Int. Cl.: E04G 1/30, E04G 1/34, E04G 5/14, E06C 1/393, E06C 1/397, E04G 1/24

(54) **PLATEFORME DE TRAVAIL ERGONOMIQUE AVEC GARDE-CORPS DE SÉCURITÉ**
ERGONOMISCHE ARBEITSBÜHNE MIT SICHERHEITSGELÄNDER
ERGONOMIC WORK PLATFORM WITH SAFETY RAILING

(30) Priorité: 23.05.2023 FR 2305052
(43) Date de publication de la demande: 27.11.2024
(73) Titulaire: AUD INNOV, 71800 Varennes Sous Dun (FR)
(72) Inventeur: BUGY, Yves, 71800 Varennes-sous-Dun (FR)
(74) Mandataire: Ipsilon

(56) Documents cités:
- WO-A2-2008/033713
- CN-U- 210 396 601
- FR-A1- 2 998 329
- FR-A1- 3 005 987
- FR-A1- 3 066 223
- NL-A- 7 607 757

## Description

### Domaine technique

L'invention se rapporte au domaine technique des équipements d'ascension avec plan de travail et garde-corps repliables, et concerne plus particulièrement une plateforme de travail sécurisée et ergonomique.

### Art antérieur

Il est connu du document EP3415707, une plateforme de travail repliable avec garde-corps de sécurité dont l'encombrement en longueur et en position repliée est être réduit pour son transport et son rangement, sans que les modifications de sa structure altèrent l'automatisme de son déploiement et de son repliement, sa résistance ou sa stabilité à l'état déployé.

Cette plateforme est également avantageuse en ce qu'elle présente une cinématique de déploiement simple, sûre et rapide.

Cette plateforme de travail comprend :
- deux montants parallèles réunis par des traverses pour définir un plan de montée ;
- deux jambes d'appui, chacune articulée d'un côté supérieur à l'un des montants pour occuper une position de rangement contre les montants, ou une position de stabilisation écartées des montants ;
- un plancher articulé entre les deux montants et les deux jambes d'appui et rabattable entre une position d'utilisation horizontale lorsque les jambes sont en position de stabilisation, et une position rabattue contre le plan de montée lorsque les jambes sont en position de rangement ;
- un garde-corps disposé au sommet du plan de montée et apte à adopter, sous l'action de bielles de commande, une position repliée alignée au plan de montée ou une position de sécurité horizontale.

Le garde-corps est notamment articulé par rapport à deux montants secondaires parallèles, lesquels sont montés pivotants autour d'un axe d'articulation par rapport aux montants du plan de montée pour basculer d'une position déployée dans le prolongement desdits montants à une position rabattue contre le plan de montée, le garde-corps et les bielles de commande étant, en position repliée, rabattus contre les montants secondaires.

De plus, les bielles de commande sont, d'une part, montées pivotantes par rapport aux montants du plan de montée autour d'un axe d'articulation commun avec celui des montants secondaires et, d'autre part, articulées sur des colliers montés coulissant sur le garde-corps.

Ainsi, cette plateforme de travail présente un encombrement réduit en ce que la structure portant le garde-corps, à savoir les montants secondaires, et les bielles de commande peuvent être basculées et rabattues contre le plan de montée selon un même axe d'articulation. Le fait que cet axe soit commun permet aussi de diminuer l'encombrement de la plateforme de travail en position de repliée de rangement.

La résistance et stabilité du garde-corps est optimale puisque les efforts sont concentrés, par l'intermédiaire des points de pivots, sur les montants du plan de montée.

Cependant, cette plateforme de travail, et les plateformes de travail en général peuvent encore être améliorées en ce qui concerne leur maniabilité, leur ergonomie d'utilisation, et leur coût de fabrication.

Les documents FR 2998329 Al et FR 3066223 A1 divulguent des plateformes de travail connues.

### Exposé d'invention

L'un des buts de l'invention est de pallier les inconvénients de l'art antérieur, en proposant une plateforme de travail repliable avec garde-corps de sécurité dont la maniabilité et l'ergonomie d'utilisation sont améliorées.

Un autre objectif est de fournir une telle plateforme avec des coûts de production minimisés.

Un autre objectif est de fournir une telle plateforme dont, à l'instar de celle du document EP3415707, l'encombrement en longueur et en position repliée est réduit pour son transport et son rangement, sans que les modifications de sa structure altèrent l'automatisme de son déploiement et de son repliement, sa résistance ou sa stabilité à l'état déployé.

A cet effet, il a été mis au point une plateforme de travail selon la revendication 1 et comprenant :
- deux montants parallèles réunis par des barreaux pour définir un plan de montée ;
- deux jambes d'appui, chacune articulée d'un côté supérieur à l'un des montants pour occuper une position de rangement contre les montants, ou une position de stabilisation écartées des montants ;
- un plancher articulé entre les deux montants et les deux jambes d'appui et rabattable entre une position d'utilisation horizontale lorsque les jambes sont en position de stabilisation, et une position rabattue contre le plan de montée lorsque les jambes sont en position de rangement ;
- un garde-corps disposé au sommet du plan de montée et, de préférence apte à adopter, sous l'action de bielles de commande, une position repliée alignée au plan de montée ou une position de sécurité horizontale.

Selon l'invention, les extrémités inférieures des jambes d'appui et des montants sont chacune équipée d'une roue escamotable pour passer d'une position d'utilisation dans laquelle la roue ne supporte pas la plateforme et la jambe ou le montant correspondant est en appui au sol, à une position de déplacement dans laquelle la roue supporte la plateforme et la jambe ou le montant correspondant est soulevé(e) du sol.

De cette manière, la plateforme selon l'invention est maniable et ergonomique. Elle peut être déplacée aisément par un opérateur lorsqu'elle est en position déployée d'utilisation, sans nécessiter de la soulever, ni de la replier.

Afin d'améliorer davantage l'ergonomie d'utilisation, chaque roue est escamotable pour passer de la position de déplacement lorsque la plateforme n'est pas chargée, en étant poussée par un ressort, à la position d'utilisation lorsque la plateforme est chargée, en étant déplacé à l'encontre du ressort.

De cette manière, le fait de charger, c'est-à-dire de mettre du poids sur la plateforme, tel que le poids d'un matériel, d'un outillage ou d'une personne, va déplacer les roues à l'encontre du ressort et mettre les jambes et montants en appui au sol pour être dans la position d'utilisation de la plateforme. A vide, les ressorts, dimensionnés pour soulever et supporter la plateforme, repoussent les roues en position de déplacement de la plateforme.

Selon une forme de réalisation particulière, les roues escamotables sont fixées aux jambes et aux montants par l'intermédiaire d'un sabot en forme de U venant coiffer latéralement lesdites jambes et montants, et d'un manchon solidaire du sabot recevant une tige au bout de laquelle la roue est montée. La roue est libre de pivoter autour de la tige pour faciliter la maniabilité de la plateforme lorsqu'elle est déplacée, et la tige est montée coulissante vers le bas, poussée par le ressort.

De préférence, le sabot est fixé aux jambes et aux montants de manière inclinée de sorte qu'en position d'utilisation de la plateforme, la tige s'étend sensiblement verticalement afin de minimiser les contraintes mécaniques sur la tige.

Cette forme de réalisation présente une ergonomie optimale avec un coût de fabrication réduit.

Selon l'invention et toujours dans le but d'améliorer l'ergonomie tout en ayant des coûts de fabrication réduits, les jambes d'appui sont formées d'un seul tube cintré en forme de U inversé.

Le fait d'utiliser un seul tube cintré pour former les jambes d'appui permet d'avoir une plateforme légère et donc plus facilement maniable et déplaçable, donc plus ergonomique.

De préférence, la base du tube cintré en forme de U inversé est repliée vers l'avant pour former une sous-lisse et une poignée de transport rendant l'utilisation encore plus ergonomique. L'intégration de ces fonctions permet également de réduire les coûts de fabrication et le poids de la plateforme puisqu'il n'est pas nécessaire de prévoir d'autres pièces rapportées. Le poids réduit participe à l'ergonomie de la plateforme.

Aussi selon l'invention, un deuxième tube cintré de forme générale rectangulaire est positionné entre les branches de la forme en U du tube pour renforcer et stabiliser les jambes d'appui, et former également un support à une extrémité avant du plancher en position d'utilisation.

De la même manière que précédemment, l'intégration de ces fonctions permet également de réduire les coûts de fabrication et le poids de la plateforme puisqu'il n'est pas nécessaire de prévoir d'autres pièces rapportées.

Par ailleurs, la stabilité des jambes d'appui est accrue ce qui permet également de pouvoir diminuer la section des tubes et gagner davantage en coûts et en légèreté, ce qui participe à l'amélioration de l'ergonomie et de la maniabilité de la plateforme.

De préférence, la portion supérieure centrale du tube cintré en forme de rectangle comprend des moyens de verrouillage d'un barreau du plan de montée lorsque le plancher est en position rabattue.

L'ergonomie est améliorée puisque le fait de replier la plateforme vient verrouiller automatiquement l'extrémité de l'un des barreaux au plan avant de sorte à sécuriser la position de rangement. Le fait de positionner les moyens de verrouillage sur le deuxième tube cintré, donc au niveau du plan avant formé par les jambes d'appui ne gêne pas l'utilisateur lorsqu'il monte sur la plateforme.

Selon une forme de réalisation légère, économique et fiable, les moyens de verrouillage se présentent sous la forme d'une lame ressort présentant une portion centrale renfoncée pour former un logement de réception et de verrouillage du barreau.

Le fonctionnement est simple et ergonomique pour l'opérateur, le verrouillage est automatique et pour le déverrouillage, il lui suffit d'abaisser l'extrémité libre de la lame ressort qui forme une languette.

### Brève description des figures.

[Fig.1] est une vue en perspective ¾ avant de la plateforme de travail selon l'invention.
[Fig.2] est une vue en perspective ¾ arrière de la plateforme de travail selon l'invention.
[Fig.3] est une vue de détail sur une roue escamotable de la plateforme.
[Fig.4] est une vue en perspective partielle du plancher en position rabattue verrouillée.
[Fig.5] est une vue similaire à celle de la [Fig.4], en coupe longitudinale.
[Fig.6] est une vue de côté des moyens de verrouillage du plancher en position rabattue.

### Description détaillée de l'invention

En référence aux figures 1 et 2, l'invention concerne une plateforme de travail (1) sécurisée avec plancher de travail (2) et garde-corps (3) repliables, dont l'encombrement est réduit pour faciliter son transport, notamment dans un véhicule commercial compact.

La plateforme (1) selon l'invention présente également une maniabilité et une ergonomie augmentées par rapport à celles de l'état de la technique, tout en conservant des coûts de fabrication faibles.

D'une manière connue, la plateforme de travail (1) comprend un plan de montée (4), composé de deux montants (4a) parallèles réunis par des barreaux (4b) formant des marches, et par un barreau supérieur (4c) pour l'articulation d'un plancher de travail (2).

La plateforme de travail (1) comprend deux jambes (5) d'appui formées par un seul tube cintré en forme de U inversé. La base (5a) du tube cintré en forme de U inversé est repliée pour former une sous-lisse et une poignée de transport.

Un deuxième tube (6) cintré de forme générale rectangulaire est positionné entre les branches de la forme en U du premier tube (5) cintré pour renforcer et stabiliser les jambes d'appui (5), et former également un support à une extrémité avant du plancher (2) en position d'utilisation tel qu'il sera décrit plus bas. Chaque jambe (5) est articulée à un côté supérieur de l'un des montants (4a) pour occuper une position de rangement contre les montants (4a), ou une position de stabilisation, telle qu'illustrée, en étant écartées des montants (4a). Les extrémités des jambes (5) d'appui sont inclinées pour s'éloigner l'une de l'autre afin d'optimiser la stabilité de la plateforme de travail (1).

Le fait que la sous-lisse fasse partie intégrante des jambes (5) d'appui et qu'elle soit située dans le prolongement de celles-ci permet également de réduire la longueur de la plateforme de travail (1) en position repliée. En effet, le basculement des jambes (5) d'appui contre le plan de montée (4) permet d'incliner la sous-lisse vers le bas et de diminuer la longueur de la plateforme de travail (1).

Afin de permettre le déplacement de la plateforme (1), les extrémités inférieures des jambes d'appui (5) et des montants (4a) sont chacune équipée d'une roue (7) escamotable pour passer d'une position d'utilisation dans laquelle la roue (7) ne supporte pas la plateforme (1), et la jambe (5) ou le montant (4a) correspondant est en appui au sol, à une position de déplacement dans laquelle la roue (7) supporte la plateforme (1) et la jambe (5) ou le montant (4a) correspondant est soulevé(e) du sol.

En référence à la [Fig.3], chaque roue (7) est escamotable en étant de préférence poussée par un ressort (8) pour passer de la position de déplacement lorsque la plateforme n'est pas chargée, à la position d'utilisation lorsque la plateforme est chargée, à l'encontre du ressort (8).

Plus précisément, en référence à la [Fig.3], les roues (7) escamotables sont fixées aux jambes (5) et aux montants (4a) par l'intermédiaire d'un sabot (9) en forme de U venant coiffer latéralement lesdites jambes (5) et montants (4a) et comprenant un manchon (10) solidaire du sabot (9), illustré en transparence sur la [Fig.3], recevant une tige (11) au bout de laquelle la roue (7) est montée. La roue (7) est libre de pivoter autour de la tige (11), et la tige (11) est montée coulissante vers le bas en étant poussée par le ressort (8), notamment en contre appui contre une partie supérieure du manchon (10). La roue (7) est poussée pour s'éloigner du manchon jusqu'à buter contre une butée d'extrémité de la tige (7) et passer ainsi dans la position dans laquelle les roues soulèvent et supportent la plateforme.

Le sabot (9) est de préférence fixé aux jambes et aux montants de manière inclinée de sorte qu'en position d'utilisation de la plateforme, la tige (11) s'étend sensiblement verticalement.

En référence aux figures 4 et 5, le plancher de travail (2) est articulé entre les deux montants (4a) du plan de montée (4) et les deux jambes (5) d'appui. Plus précisément, le plancher de travail (2) est monté pivotant sur le barreau supérieur (4c) du plan de montée (4) pour basculer entre une position repliée rabattue contre le plan de montée (4) et une position d'utilisation horizontale en appui verrouillé sur la portion centrale du deuxième tube (6) cintré en forme générale de rectangle. Le plancher de travail (2) est relié aux jambes (5) d'appui par deux bras latéraux (2a) pivotants.

La portion supérieure centrale du deuxième tube cintré (6) en forme de rectangle comprend des moyens de verrouillage (12) d'une extrémité avant du plancher (2), et plus précisément du barreau supérieur (4c) du plan de montée lorsque le plancher (2) est en position rabattue.

Selon une forme de réalisation particulière, les moyens de verrouillage (12) se présentent sous la forme d'une lame ressort présentant une portion centrale renfoncée pour former un logement de réception et de verrouillage du barreau supérieur (4c), voir figures 4 et 5.

Le verrouillage est automatique et pour le déverrouillage, il suffit d'abaisser l'extrémité libre de la lame ressort qu forme une languette.

D'une manière connue, le garde-corps (3) de la plateforme (1) est repliable et en forme de U dont les branches latérales sont articulées aux sommets des montants (4a).

Deux bielles de commande (13) permettent de déployer le garde-corps (3) en positon de sécurité. Les bielles de commande (13) sont, d'une part, montées pivotantes par rapport aux montants (4a) du plan de montée (4) et, d'autre part, articulées sur des colliers montés coulissant sur le garde-corps (3). Ainsi, en position repliée de rangement, le garde-corps (3) et les bielles de commande (13) sont rabattus contre les montants (4a), lesquels sont rabattus contre le plan de montée (4).

Il ressort de ce qui précède que l'invention fournit bien une plateforme de travail repliable avec garde-corps de sécurité, dont la maniabilité et l'ergonomie d'utilisation sont améliorées, tout en ayant des coûts de production minimisés.

L'encombrement en longueur et en position repliée est réduit pour son transport et son rangement, sans que les modifications de sa structure altèrent l'automatisme de son déploiement et de son repliement, sa résistance ou sa stabilité à l'état déployé.

## Revendications

1. Plateforme de travail (1) comprenant :
- deux montants (4a) parallèles réunis par des barreaux (4b, 4c) pour définir un plan de montée (4) ;
- deux jambes d'appui (5), chacune articulée d'un côté supérieur à l'un des montants (4a) pour occuper une position de rangement contre les montants (4a), ou une position de stabilisation écartées des montants (4a) ;
- un plancher (2) articulé entre les deux montants (4a) et les deux jambes d'appui (5) et rabattable entre une position d'utilisation horizontale lorsque les jambes (5) sont en position de stabilisation, et une position rabattue contre le plan de montée (4) lorsque les jambes (5) sont en position de rangement ;
- un garde-corps (3) disposé au sommet du plan de montée (4) ;
les extrémités inférieures des jambes d'appui (5) et des montants (4a) sont chacune équipée d'une roue (7) escamotable pour passer d'une position d'utilisation dans laquelle la roue (7) ne supporte pas la plateforme (1) et la jambe (5) ou le montant (4a) correspondant est en appui au sol, à une position de déplacement dans laquelle la roue (7) supporte la plateforme (1) et la jambe (5) ou le montant (4a) correspondant est soulevé(e) du sol, ***caractérisée* en ce que** les jambes d'appui (5) sont formées par un seul tube cintré (5) en forme de U inversé, et ***en* ce qu'**un deuxième tube (6) cintré de forme générale rectangulaire est positionné entre les branches de la forme en U du tube cintré (5) pour former un support à une extrémité avant du plancher (2) en position d'utilisation.

2. Plateforme (1) selon la revendication 1, ***caractérisée* en ce que** chaque roue (7) est escamotable pour passer de la position de déplacement lorsque la plateforme (1) n'est pas chargée, en étant poussée par un ressort (8), à la position d'utilisation lorsque la plateforme (1) est chargée, en étant déplacée à l'encontre du ressort (8).

3. Plateforme (1) selon la revendication 2, ***caractérisée* en ce que** les roues (7) escamotables sont fixées aux jambes (5) et aux montants (4a) par l'intermédiaire d'un sabot (9) en forme de U venant coiffer latéralement lesdites jambes (5) et montants (4a) et comprenant un manchon (10) solidaire du sabot (9) recevant une tige (11) au bout de laquelle la roue (7) est montée, la roue (7) est libre de pivoter autour de la tige (11) et la tige (11) est montée coulissante vers le bas poussée par le ressort (8).

4. Plateforme (1) selon la revendication 3 ***caractérisée* en ce que** le sabot (9) est fixé aux jambes (5) et aux montants (4a) de manière inclinée de sorte qu'en position d'utilisation de la plateforme (1), la tige (11) s'étend sensiblement verticalement.

5. Plateforme (1) selon la revendication 1, ***caractérisée* en ce que** la base (5a) du tube cintré en forme de U inversé est repliée vers l'avant pour former une sous-lisse et une poignée de transport.

6. Plateforme (1) selon la revendication 1, ***caractérisée* en ce que** la portion supérieure centrale du deuxième tube cintré (6) comprend des moyens de verrouillage (12) d'un barreau (4c) du plan de montée (4) lorsque le plancher (2) est en position rabattue.

7. Plateforme (1) selon la revendication 6, ***caractérisée* en ce que** les moyens de verrouillage (12) se présentent sous la forme d'une lame ressort présentant une portion centrale renfoncée pour former un logement de réception et de verrouillage du barreau (4c).

## Patentansprüche

1. Arbeitsplattform (1), umfassend:
- zwei parallele Holme (4a), die durch Sprossen (4b, 4c) miteinander verbunden sind, um eine Steigebene (4) zu bilden;
- zwei Stützbeine (5), die jeweils an einem oberen Ende mit einem der Holme (4a) gelenkig verbunden sind, um entweder eine Verstauposition gegen die Holme (4a) oder eine Stabilisierungsposition, in der sie von den Holmen (4a) beabstandet sind, einzunehmen;
- eine Plattform (2), die zwischen den beiden Holmen (4a) und den beiden Stützbeinen (5) gelenkig befestigt ist und zwischen einer horizontalen Arbeitsposition, wenn sich die Beine (5) in der Stabilisierungsposition befinden, und einer gegen die Steigebene (4) geklappten Position, wenn sich die Beine (5) in der Verstauposition befinden, umklappbar ist;
- ein Geländer (3), das an der Oberseite der Steigebene (4) angeordnet ist;
die unteren Enden der Stützbeine (5) und der Holme (4a) sind jeweils mit einem einziehbaren Rad (7) versehen, das den Übergang von einer Arbeitsposition, in der das Rad (7) die Plattform (1) nicht trägt und das entsprechende Bein (5) oder der Holm (4a) auf dem Boden aufliegt, zu einer Transportposition ermöglicht, in der das Rad (7) die Plattform (1) trägt und das entsprechende Bein (5) oder der Holm (4a) vom Boden abgehoben ist,
**dadurch gekennzeichnet, dass** die Stützbeine (5) aus einem einzigen gebogenen Rohr (5) in umgekehrter U-Form bestehen und dass ein zweites gebogenes Rohr (6) mit im Wesentlichen rechteckiger Form zwischen den Schenkeln der U-Form des gebogenen Rohrs (5) angeordnet ist, **um an einem** vorderen Ende der Plattform (2) in Arbeitsposition eine Stütze zu bilden.

2. Plattform (1) nach Anspruch 1, **dadurch gekennzeichnet, dass** jedes Rad (7) einziehbar ist, um von der Transportposition, wenn die Plattform (1) unbelastet ist und durch eine Feder (8) nach außen gedrückt wird, in die Arbeitsposition überzugehen, wenn die Plattform (1) belastet ist und das Rad (7) gegen die Feder (8) verschoben wird.

3. Plattform (1) nach Anspruch 2, **dadurch gekennzeichnet, dass** die einziehbaren Räder (7) an den Beinen (5) und Holmen (4a) über einen U-förmigen Schuh (9) befestigt sind, der die genannten Beine (5) und Holme (4a) seitlich übergreift und eine mit dem Schuh (9) fest verbundene Hülse (10) umfasst, die eine Stange (11) aufnimmt, an deren Ende das Rad (7) montiert ist, wobei das Rad (7) frei um die Stange (11) drehbar ist und die Stange (11) nach unten verschiebbar gelagert ist und durch die Feder (8) nach unten gedrückt wird.

4. Plattform (1) nach Anspruch 3, **dadurch gekennzeichnet, dass** der Schuh (9) an den Beinen (5) und Holmen (4a) schräg befestigt ist, sodass sich in der Arbeitsposition der Plattform (1) die Stange (11) im Wesentlichen vertikal erstreckt.

5. Plattform (1) nach Anspruch 1, **dadurch gekennzeichnet, dass** die Basis (5a) des gebogenen Rohrs in umgekehrter U-Form nach vorne gefaltet ist, um eine untere Traverse und einen Tragegriff zu bilden.

6. Plattform (1) nach Anspruch 1, **dadurch gekennzeichnet, dass** der zentrale obere Abschnitt des zweiten gebogenen Rohrs (6) Verriegelungsmittel (12) für eine Sprosse (4c) der Steigebene (4) aufweist, wenn sich die Plattform (2) in der eingeklappten Position befindet.

7. Plattform (1) nach Anspruch 6, **dadurch gekennzeichnet, dass** die Verriegelungsmittel (12) in Form einer Blattfeder ausgebildet sind, die einen vertieften Mittelabschnitt aufweist, um eine Aufnahme- und Verriegelungsausnehmung für die Sprosse (4c) zu bilden.

## Claims

1. Work platform (1) comprising:
- two parallel uprights (4a) connected by rungs (4b, 4c) to define a climbing plane (4);
- two support legs (5), each hinged at an upper end to one of the uprights (4a), so as to occupy a storage position against the uprights (4a), or a stabilizing position spaced apart from the uprights (4a);
- a platform (2) hinged between the two uprights (4a) and the two support legs (5), foldable between a horizontal working position when the legs (5) are in the stabilizing position, and a folded position against the climbing plane (4) when the legs (5) are in the storage position ;
- a guardrail (3) arranged at the top of the climbing plane (4);
the lower ends of the support legs (5) and uprights (4a) are each equipped with a retractable wheel (7) allowing a transition from a working position in which the wheel (7) does not support the platform (1) and the corresponding leg (5) or upright (4a) rests on the ground, to a transport position in which the wheel (7) supports the platform (1) and the corresponding leg (5) or upright (4a) is lifted off the ground, **characterized in that** the support legs (5) are formed by a single bent tube (5) in an inverted U-shape, **and in that** a second bent tube (6) of generally rectangular shape is positioned between the branches of the U-shaped tube (5) to form a support at a front end of the platform (2) in the working position.

2. Platform (1) according to claim 1, **characterized in that** each wheel (7) is retractable to move from the transport position, when the platform (1) is unloaded, being pushed by a spring (8), to the working position when the platform (1) is loaded, being displaced against the spring (8).

3. Platform (1) according to claim 2, **characterized in that** the retractable wheels (7) are attached to the legs (5) and uprights (4a) via a U-shaped shoe (9) laterally covering said legs (5) and uprights (4a) and comprising a sleeve (10) integral with the shoe (9) receiving a rod (11) at the end of which the wheel (7) is mounted, the wheel (7) being free to rotate around the rod (11), and the rod (11) being mounted slidably downward, pushed by the spring (8).

4. Platform (1) according to claim 3, **characterized in that** the shoe (9) is fixed to the legs (5) and uprights (4a) in an inclined manner such that, in the working position of the platform (1), the rod (11) extends substantially vertically.

5. Platform (1) according to claim 1, **characterized in that** the base (5a) of the inverted U-shaped bent tube is folded forward to form a lower rail and a carrying handle.

6. Platform (1) according to claim 1, **characterized in that** the central upper portion of the second bent tube (6) comprises locking means (12) for a rung (4c) of the climbing plane (4) when the platform (2) is in the folded position.

7. Platform (1) according to claim 6, **characterized in that** the locking means (12) take the form of a spring blade having a recessed central portion forming a receiving and locking housing for the rung (4c).
